# EUROPÄISCHE PATENTSCHRIFT

(11) **EP 1 722 668 B1**
(45) Veröffentlichungstag und Bekanntmachung des Hinweises auf die Patenterteilung: **24.08.2011**
(21) Anmeldenummer: 05708005.3
(22) Anmeldetag: 11.02.2005
(51) Int. Cl.: A47L 15/50

(54) **FIXIERVORRICHTUNG FÜR EINEN GEGENSTAND IN EINER GESCHIRRSPÜLMASCHINE**
DEVICE FOR FITTING AN OBJECT IN A DISHWASHER
DISPOSITIF POUR FIXER UN OBJET DANS UN LAVE-VAISSELLE

(30) Priorität: 13.02.2004 DE 102004007245; 21.04.2004 DE 102004019344
(43) Veröffentlichungstag der Anmeldung: 22.11.2006
(73) Patentinhaber: BSH Bosch und Siemens Hausgeräte GmbH, 81739 München (DE)
(72) Erfinder: SCHESSL, Bernd, 89407 Dillingen (DE); SCHÜTZ, Rainer, 73450 Neresheim (DE)
(86) Internationale Anmeldenummer: PCT/EP2005/050610
(87) Internationale Veröffentlichungsnummer: WO 2005/077246

(56) Entgegenhaltungen:
- DE-U1- 29 709 901
- DE-U1- 29 822 086
- US-A- 3 289 854
- US-A- 4 927 033
- US-A- 5 580 025
- US-A- 5 918 749
- US-A1- 2003 205 260

## Beschreibung

Gegenstand der vorliegenden Erfindung ist eine Fixiervorrichtung für einen Gegenstand in einer Geschirrspülmaschine bestehend aus einem ersten Abschnitt, der mit einem Geschirrkorb der Geschirrspülmaschine verbindbar ausgebildet ist und einem zweiten Abschnitt, der sich kurvenförmig im Wesentlichen vertikal erstreckt.

Aus der US 4,927,033 ist eine Fixiervorrichtung für einen Gegenstand in einer Geschirrspülmaschine bekannt, der einen ersten Abschnitt zur Befestigung an einem Geschirrkorb aufweist, der zwei hakenförmige Verbindungsmittel umfaßt, die über eine Formschlußverbindung mit einem horizontalen Korbelement des Geschirrkorb verbunden werden. Ferner weist diese Fixiervorrichtung einen zweiten Abschnitt auf, bestehend aus einer kurvenförmigen im Wesentlichen vertikal erstreckenden Halteschlaufe, deren beiden Enden im ersten Abschnitt zusammengeführt sind.

Für die Anordnung der bekannten Fixiervorrichtung sind mindestens drei horizontale Korbelemente erforderlich, die jeweils einen vorbestimmten Abstand zueinander aufweisen müssen, da durch die Lage dieser horizontalen Korbelemente der Freiheitsgrad der Fixiereinrichtung bestimmt wird. Hierzu ist das untere horizontale Korbelement als Widerlader gegenüber einem Verschwenken der Fixiervorrichtung, das mittlere Korbelement zur Befestigung der Fixiervorrichtung und das obere Korbelement als Anschlagmittel zum Halten des Gegenstandes ausgebildet.

Zwar ist es mit der bekannten Fixiervorrichtung ebenso möglich, zwischen vertikalen Korbelementen angeordnet zu werden, jedoch besteht dann nicht die Möglichkeit eines Anschlagmittels, so dass eine zuverlässige Festlegung des zu haltenden Gegenstands nicht gewährleistet werden kann. Da die Anordnung von horizontalen Korbelementen zur seitlichen Begrenzung eines Geschirrkorbes den Nachteil aufweist, dass Gegenstände, wie beispielsweise, Kochlöffel, Schöpfkellen oder ähnliches seitlich herausfallen können, hat sich die Verwendung von vertikalen Korbelementen in den Seitenbereichen eines Geschirrkorbs weitgehend durchgesetzt.

Bei der Verwendung von vertikalen Korbelementen weist die bekannte Fixiervorrichtung jedoch den Nachteil auf, nicht unmittelbar mit einem vertikalen Korbelement verbunden zu sein und somit auch bei Gegenständen, insbesondere Hohlgefäßen keine bestimmtes Anschlagmittel vorzusehen. Ein weiterer Nachteil besteht in der mangelnden Nachrüstbarkeit der bekannten Fixiereinrichtung in bestehende Geschirrkörbe mit einer Vielzahl von vertikalen Korbelementen und nur wenigen horizontalen Korbelementen.

Auf der US 3,289,854 ist eine Haltevorrichtung für Gegenstände, wie beispielsweise leichtgewichtige Gläser aus Kunststoff bekannt, die einen ersten Abschnitt aufweist, der mit einer Bohrung versehen ist, mit der die Vorrichtung auf einen vertikalen Stachel eines Geschirrkopfs drehbar aufgesetzt werden kann, wobei ein zweiter kurvenförmig ausgebildeter Abschnitt vorgesehen ist, der aufgrund seines elastischen Materials beispielsweise ein Glas festzuhalten vermag, sodass es durch den Spüldruck von ungelöster Spülflotte nicht aus dem Geschirrkorb entfernt wird. Aus der DE 29 709 901 A1 ist ein Einsatz für einen Geschirrkopf einer haushaltstechnischen Geschirrspülmaschine bekannt, mit der lange und mit einer sehr hohen Schneide versehenen Küchenmesser in einem Geschirrkorb gelagert werden können. Dabei ist der Einsatz an wenigstens einer der Seitenwände des Geschirrkorbs oder im Geschirrkorb selbst angeordnet. Ferner ist aus der US 4,927,033 eine weitere Vorrichtung zum Fixieren von leichtgewichtigem Spülgut, wie z.B. Plastikgeschirr bekannt, die mit einem ersten Abschnitt drehbar an einem horizontal verlaufenden Korbelement befestigt werden kann. Aus der US 5,580,025 ist eine Haltevorrichtung zur Fixierung von Bechergläsern in Geschirrkörben einer Geschirrspülmaschine bekannt, die ein ersten Abschnitt aufweist, der mit dem Geschirrkorb der Geschirrspülmaschine verbindbar ist. Mit dem ersten Abschnitt verbunden ist ein zweiter Abschnitt, der sich kurvenförmig erstreckt. Zur Lagerung eines Becherglases kann der erste Abschnitt an einem senkrechten Stachel eines Geschirrkorbs verklemmt werden, so dass eine rotationsfeste Lagerung gegeben ist.
Aufgabe der vorliegenden Erfindung ist es daher, eine Geschirrspüler mit wenigstens einer Fixiervorrichtungen für einen Gegenstand bereitzustellen, der zum einen für eine Vielzahl von Geschirrkörben leicht nachrüstbar ist, zum anderen für den Benutzer rasch mit Gegenständen bestückt werden kann und auch bei Gegenständen mit nicht zylindrischen Formen oder mit leichtem Gewicht ein Fixieren erlaubt.

Diese Aufgabe wird durch die erfindungsgemäße Geschirrspülmaschine mit den Merkmalen gemäß Anspruch 1 gelöst. Vorteilhafte Weiterbildungen sind in den Unteransprüchen gekennzeichnet.

Die erfindungsgemäße Geschirrspülmaschine weist wenigstens eine Fixiervorrichtung für einen Gegenstand auf, die aus einem ersten Abschnitt besteht, der mit einem Geschirrkorb der Geschirrspülmaschine verbindbar ausgebildet ist und aus einem zweiten Abschnitt besteht, der sich kurvenförmig im Wesentlichen vertikal erstreckt, wobei der erste Abschnitt mindestens einen Aufnahmebereich aufweist, der für eine Befestigung an einem vertikalen Korbelement geeignet ist und als Verbindungsbereich ausgebildet ist, wobei der erste Abschnitt im Wesentlichen rotationsfest mit einem vertikalen Korbelement des Geschirrkorbs verbindbar ausgebildet ist.

Vorteilhafterweise lässt sich der zweite Abschnitt manuell verformen und ist als Haltebügel ausgebildet, der dazu geeignet ist, von einem Hohlgefäß, bspw. einem Glas oder einer Vase, überstülpt zu werden, um federnd an der Innenwand des Gefäßes zu ruhen.

Zweckmäßigerweise ist dieser erste Abschnitt einstückig mit dem zweiten Abschnitt verbunden und lässt sich über sogenannte Schnappverbindungen mit den vertikalen Korbelementen des Geschirrkorbs verbinden.

Herkömmlicherweise sind die Korbelemente aus mit Kunststoff (vorzugsweise PA) überzogenen Metalldrähten gebildet, die einen bestimmten Durchmesser aufweisen, so dass eine Nachrüstbarkeit für eine Vielzahl von Geschirrkörben möglich ist.

Vorteilhafterweise ist der zweite Abschnitt, der zweckmäßigerweise als S-förmiger Haltebügel ausgebildet ist, entlang seiner Vertikalachse derart unterbrochen, dass ein vertikales Korbelement durch diesen unterbrochenen Abschnitt des S-förmigen Haltebügels hindurchführbar ist, so dass ein zu fixierender Gegenstand, bspw ein Hohlgefäß, entlang des vertikalen Korbelements zu liegen kommt und über den S-förmigen Haltebügel eine gewisse Andruckkraft erfährt, die ihn an das zum Haltebügel mittig ausgerichtete vertikale Korbelement presst.

Vorteilhafterweise ist an dem ersten Abschnitt ein Rückhaltebereich angeordnet, dessen Ausrichtung von dem vertikalen Korbelement in Richtung zum als Haltebügel ausgebildeten zweiten Abschnitt wegweist. Der Rückhaltebereich besteht aus einem vorspringenden Überstand, mit einer Oberseite, die eine schrägverlaufende Oberfläche aufweist und einer Unterseite, die eine im Wesentlichen horizontal verlaufende Oberfläche ausbildet. Während die schrägverlaufende Oberfläche der Oberseite ein Einführen von Gegenständen erleichtert, dient die Unterseite mit ihrer zurückspringenden Kante dazu, ein ungewolltes Lösen der Fixierung zu verhindern. Insbesondere leichte Gegenstände, wie bspw. Joghurtbecher oder Kunststoffgefäße mit einem Rand können im Rückhaltebereich zuverlässig fixiert werden, um beispielsweise auch bei stärkeren Sprühstrahlen nicht aus der Fixiervorrichtung befördert zu werden.

Die Fixiervorrichtung weist den Vorteil auf, dass ein zu fixierender Gegenstand mit seiner Öffnung nach unten über den zweiten Abschnitt geschoben wird und in dem Kreuzpunktbereich zwischen als Haltebügel ausgebildetem zweitem Abschnitt und vertikalem Korbelement sowohl das vertikale Korbelement als auch den als Haltebügel ausgebildeten zweiten Abschnitt berührt und somit eine gute Führung entlang des vertikalen Korbelements wahrnehmen kann.

Ein weiteres Nach-Unten-Bewegen des zu fixierenden Gegenstandes führt zu einem Aufbiegen des als Haltebügel ausgebildeten zweiten Abschnitts, der somit unter eine gewisse Vorspannung gesetzt wird und schließlich zu einer großflächigen Kontaktfläche zwischen dem zu fixierendem Gegenstand und Geschirrkorb führt.

Auf Grund des Zusammenwirkens des vertikalen Korbelements mit dem als Haltebügel ausgebildeten zweiten Abschnitts wird dem Benutzer ein leichtgängiges Einbringen von Gegenständen, bspw. Hohlgefäßen ermöglicht, da der aufgespannte Winkel zwischen dem als Haltebügel ausgebildeten zweiten Abschnitts und dem vertikalen Korbelement eine Einführhilfe bietet, die es dem Benutzer ermöglicht, mit lediglich einer Hand das zu haltende Gefäß mit seiner Öffnung nach unten mühelos zu fixieren.

Mit der erfindungsgemäßen Fixiervorrichtung wird der Vorteil erzielt, eine Vielzahl von herkömmlichen Geschirrkörben hiermit nachrüsten zu können, da lediglich ein vertikales Korbelement für seine Befestigung notwendig ist. Werden beispielsweise sehr kleine Hohlbehälter, wie bspw. Schnapsgläser zu reinigen sein, können sogar mehrere erfindungsgemäße Fixiervorrichtungen übereinander angebracht werden. Durch die Schnappverbindungen ist sowohl ein Nachrüsten, Austauschen als auch kurzzeitiges Entfernen für die Dauer eines Spülganges möglich.

Eine bevorzugte Ausführungsform der vorliegenden Erfindung wird anhand der Zeichnungen nachfolgend näher erläutert. Es zeigen:

Fig.1 eine perspektivische Darstellung der erfindungsgemäßen Fixiervorrichtung;

Fig. 2 die erfindungsgemäße Fixiervorrichtung in einem handelsüblichen Geschirrkorb.

Die bevorzugte Ausführungsform der erfindungsgemäßen Fixiervorrichtung gemäß Fig. 1 zeigt einen als Verbindungsbereich ausgebildeten ersten Abschnitt 1, der mit einem vertikalen Korbelement 3 über eine nicht dargestellte Schnappverbindung verbunden ist. Unmittelbar an den als Verbindungsbereich ausgebildeten ersten Abschnitt 1 schließt sich der als Haltebügel ausgebildete zweite Abschnitt 2 an, der sich vertikal nach oben S-förmig windet.

Der als Haltebügel ausgebildete zweite Bereich 2 besteht aus zwei Armen 4, 5, die sich in einem Endbereich vereinigen und einen zungenartigen Abschlussbereich 7 bilden. Zwischen diesem zungenartigen Abschlussbereich 7 und dem vertikalen Korbelement 3 wird ein Winkel α aufgespannt, der als Einführhilfe für den zu fixierenden Gegenstand, bspw. ein Hohlgefäß dient. Wird ein solches Hohlgefäß über die erfindungsgemäße Fixiervorrichtung gestülpt, spreizt dieser die erfindungsgemäße Fixiervorrichtung und das vertikale Korbelement auseinander.

Sobald ein Rand eines Hohlgefäßes oder ein anderer Bereich des Gegenstandes auf der Schulter 8 zu ruhen kommt, schmiegt sich der als Haltebügel ausgebildete zweite Abschnitt 2 entlang der Kontaktzone 6 an den zu fixierenden Gegenstand, beispielsweise Hohlgefäß und presst dieses auf Grund der Vorspannungskraft im als Haltebügel ausgebildeten zweiten Abschnitts 2 an das vertikale Korbelement 3. Aufgrund der Kunststoffbeschichtung des vertikalen Korbelements 3 bildet sich ein erhöhter Reibungszustand zwischen dem vertikalen Korbelement 3 und der Gefäßwand aus, der für eine sichere Fixierung im Geschirrkorb sorgt.

Oberhalb der Schulter 8 des als Verbindungsbereich ausgebildeten ersten Abschnitts 1 ist ein Rückhaltebereich 9 angeordnet, der als hervorstehende Nase ausgebildet, an seiner Oberseite mit einer als Gleitfläche ausgebildeten Oberfläche versehen ist und an seiner Unterseite einen vorspringenden Überstand aufweist. Der Rückhaltebereich 9 dient dazu, Gefäße oder Behälter mit einem Rand und leichterem Gewichts, wie bspw. Joghurtbecher auch gegenüber einem von unten kommenden starken Sprühstrahl sicher zu fixieren, während die oben liegende schräg ausgebildete Gleitfläche ein Einführen und Absenken des Randes eines Gefäßes bis auf die Schulter 8 erleichtern soll.

Fig. 2 zeigt den Einsatz der erfindungsgemäßen Fixiervorrichtung in einem Geschirrkorb 3', der eine Vielzahl von vertikalen Korbelementen 3 aufweist.

## Patentansprüche

1. Geschirrspülmaschine mit wenigstens einer Fixiervorrichtung, bestehend aus einem ersten Abschnitt (1), der mit einem Geschirrkorb (3) der Geschirrspülmaschine verbindbar ausgebildet ist, wobei der als Verbindungsbereich ausgebildete erste Abschnitt (1) mindestens einen Aufnahmebereich aufweist, der für eine Befestigung an einem vertikalen Korbelement (3) des Geschirrkorbs (3) geeignet ist, und mit einem zweiten Abschnitt (2), der sich kurvenförmig, im Wesentlichen vertikal erstreckt, wobei ein Gegenstand zwischen dem zweiten Abschnitt (2) und dem vertikalen Korbelement (3) fixierbar ist, **dadurch gekennzeichnet, dass** der zweite Abschnitt (2) zwei Arme (4, 5) aufweist, die sich in einem Endbereich vereinigen und einen zungenartigen Abschlußbereich (7) bilden, der mit dem vertikalen Korbelement (3) einen Winkel (α) aufspannt, und dass der erste Abschnitt (1) im Wesentlichen rotationsfest mit einem vertikalen Korbelement (3) des Geschirrkorbs verbindbar ausgebildet ist.

2. Geschirrspülmaschine nach Anspruch 1, **dadurch gekennzeichnet, dass** der als Haltebügel ausgebildete zweite Abschnitt (2) manuell verformbar ausgebildet ist.

3. Geschirrspülmaschine nach einem der vorherigen Ansprüche, **dadurch gekennzeichnet, dass** der als Haltebügel ausgebildete zweite Abschnitt (2) entlang seiner Vertikalachse derart unterbrochen ist, dass ein vertikales Korbelement (3) durch diesen unterbrochenen Abschnitt hindurchführbar ist.

4. Geschirrspülmaschine nach einem der vorherigen Ansprüche, **dadurch gekennzeichnet, dass** der als Verbindungsbereich ausgebildete erste Abschnitt (1) einen Rückhaltebereich (9) aufweist, dessen Ausrichtung von dem vertikalen Korbelement (3) in Richtung zum als Haltebügel ausgebildeten zweiten Abschnitt weg weist.

5. Fixiervorrichtung für eine Geschirrspülmaschine, bestehend aus einem ersten Abschnitt (1), der mit einem Geschirrkorb (3) der Geschirrspülmaschine verbindbar ausgebildet ist, wobei der als Verbindungsbereich ausgebildete erste Abschnitt (1) mindestens einen Aufnahmebereich aufweist, der für eine Befestigung an einem vertikalen Korbelement (3) des Geschirrkorbs (3) geeignet ist, und mit einem zweiten Abschnitt (2), der sich kurvenförmig, im Wesentlichen vertikal erstreckt, wobei ein Gegenstand zwischen dem zweiten Abschnitt (2) und dem vertikalen Korbelement (3) fixierbar ist, **dadurch gekennzeichnet, dass** der zweite Abschnitt (2) zwei Arme (4, 5) aufweist, die sich in einem Endbereich vereinigen und einen zungenartigen Abschlußbereich (7) bilden, der mit dem vertikalen Korbelement (3) einen Winkel (α) aufspannt, und dass der erste Abschnitt (1) im Wesentlichen rotationsfest mit einem vertikalen Korbelement (3) des Geschirrkorbs verbindbar ausgebildet ist.

## Claims

1. Dishwasher with at least one fixing device, consisting of a first section (1) constructed to be connectible with a dishes basket (3) of the dishwasher, wherein the first section (1) constructed as a connecting region has at least one receiving region suitable for fastening to a vertical basket element (3) of the dishes basket (3), and with a second section (2) which extends curvilinearly substantially vertically, wherein an object is fixable between the second section (2) and the vertical basket element (3), **characterised in that** the section (2) has two arms (4, 5) which combine in an end region and form a tongue-like terminating region (7) which includes an angle (α) with the vertical basket element (3), and that the first section (1) is constructed to be connectible with a vertical basket element (3) of the dishes basket to be substantially secure against rotation relative thereto.

2. Dishwasher according to claim 1, **characterised in that** the second section (2) constructed as a retaining yoke is formed to be manually deformable.

3. Dishwasher according to one of the preceding claims, **characterised in that** the second section (2) constructed as a retaining yoke is so interrupted along a vertical axis thereof that a vertical basket element (3) is guidable through this interrupted section.

4. Dishwasher according to any one of the preceding claims, **characterised in that** the first section (1) constructed as a connecting region has a retaining region (9), the orientation of which faces away from the vertical basket element (3) in direction towards the section constructed as a retaining yoke.

5. Fixing device for a dishwasher, consisting of a first section (1) constructed to be connectible with a dishes basket (3) of the dishwasher, wherein the first section (1) constructed as a connecting region has at least one receiving region suitable for fastening to a vertical basket element (3) of the dishes basket (3), and with a second section (2) which extends curvilinearly substantially vertically, wherein an object is fixable between the second section (2) and the vertical basket element (3), **characterised in that** the second section (2) has two arms (4, 5) which combine in an end region and form a tongue-like terminating region (7), which includes an angle (α) with the vertical basket element (3), and that the first section (1) is constructed to be connectible with a vertical basket element (3) of the dishes basket to be substantially secure against rotation relative thereto.

## Revendications

1. Lave-vaisselle avec au moins un dispositif de fixation, composé d'une première section (1), exécutée de façon à pouvoir s'accoupler avec un panier à vaisselle (3) du lave-vaisselle, dans lequel la première section (1) exécutée sous forme de zone d'accouplement présente au moins une zone de réception adaptée pour une fixation sur un élément de panier vertical (3) du panier à vaisselle (3), et avec une deuxième section (2) qui s'étend de façon courbée, essentiellement verticale, dans lequel un objet peut être fixé entre la deuxième section (2) et l'élément de panier vertical (3), **caractérisé en ce que** la deuxième section (2) présente deux bras (4, 5) qui se réunissent dans une zone terminale et forment une zone d'extrémité (7) en forme de langue qui crée un angle (α) avec l'élément de panier vertical (3), et **en ce que** la première section (1) est essentiellement exécutée de façon à pouvoir s'accoupler de façon sécurisée contre la rotation avec un élément de panier vertical (3) du panier à vaisselle.

2. Lave-vaisselle selon la revendication 1, **caractérisé en ce que** la deuxième section (2) exécutée sous forme d'étrier de blocage est exécuté de façon déformable manuellement.

3. Lave-vaisselle selon l'une des revendications précédentes, **caractérisé en ce que** la deuxième section (2) exécutée sous forme d'étrier de blocage est interrompue de telle façon le long de son axe vertical qu'un élément de panier vertical (3) peut être passé à travers cette section interrompue.

4. Lave-vaisselle selon l'une des revendications précédentes, **caractérisé en ce que** la première section (1) exécutée sous forme de zone d'accouplement présente une zone de retenue (9) orientée de l'élément de panier vertical (3) en direction de la deuxième section exécutée sous forme d'étrier de blocage.

5. Dispositif de fixation pour un lave-vaisselle, composé d'une première section (1), exécutée de façon à pouvoir s'accoupler avec un panier à vaisselle (3) du lave-vaisselle, dans lequel la première section (1) exécutée sous forme de zone d'accouplement présente au moins une zone de réception adaptée pour une fixation sur un élément de panier vertical (3) du panier à vaisselle (3), et avec une deuxième section (2) qui s'étend de façon courbée, essentiellement verticale, dans lequel un objet peut être fixé entre la deuxième section (2) et l'élément de panier vertical (3), **caractérisé en ce que** la deuxième section (2) présente deux bras (4, 5) qui se réunissent dans une zone terminale et forment une zone d'extrémité (7) en forme de langue qui crée un angle (α) avec l'élément de panier vertical (3), et **en ce que** la première section (1) est essentiellement exécutée de façon à pouvoir s'accoupler de façon sécurisée contre la rotation avec un élément de panier vertical (3) du panier à vaisselle.
